# DEMANDE DE BREVET EUROPEEN

(11) **EP 0 673 842 A1**
(43) Date de publication de la demande: **27.09.1995**
(21) Numéro de dépôt: 95400612.8
(22) Date de dépôt: 20.03.1995
(51) Int. Cl.: B65D 1/36, B65D 21/02, B65D 25/10, B65D 85/20

(54) **Emballage notamment pour bougies d'allumage**

(30) Priorité: 23.03.1994 FR 9403432
(71) Demandeur: COOPER INDUSTRIES INC., Houston Texas 77002 (US)
(72) Inventeur: Dejace, Jean-Pierre, B-1950 Kraainem (BE)
(74) Mandataire: Moncheny, Michel

(57) **Abrégé**

Emballage notamment pour bougies d'allumage de moteur à explosion, ou de préchauffage pour moteur diesel, du type comportant un couvercle (3) et une coque (2) destinée à recevoir les produits à emballer, ladite coque comportant des parois latérales et un fond opposé au couvercle, le couvercle et la coque comportant des rebords périphériques (4,5) correspondants, destinés à être fixés ensemble l'un sur l'autre, pour fermer l'emballage, formant ainsi une collerette périphérique (10), caractérisé en ce que ladite coque comprend sur au moins l'une de ses parois latérales au moins une portion en saillie formant pied (7) adaptée pour coopérer avec le bord (9) de la collerette périphérique (10) formant un moyen d'appui complémentaire pour permettre de poser l'emballage en position à peu près verticale.

## Description

La présente invention est relative aux emballages, notamment pour bougies d'allumage de moteur à explosion, ou de préchauffage pour moteur diesel, formés d'une coque en matière plastique thermoformée destinée à recevoir les produits à emballer et d'un couvercle.

La coque et le couvercle comportent chacun un rebord périphérique permettant leur soudage l'un sur l'autre le long de ce rebord périphérique.

On connaît actuellement dans l'état de la technique de tels emballages constitués d'une coque en matière plastique thermoformée (par exemple en polychlorure de vinyle) présentant des logements de forme adaptée pour recevoir les produits à emballer et pour les maintenir en position.

Cette coque est généralement réalisée en matière plastique transparente pour permettre la vision des produits emballés, et leur mise en valeur, ces emballages étant principalement destinés à être présentés dans des rayonnages de magasins.

Dans certains cas, les logements destinés à recevoir les produits à emballer sont préformés lors de la mise en forme de la coque et les produits sont placés dans leur logement une fois cette opération terminée avant la mise en place du couvercle assurant le maintien des produits emballés.

Dans d'autres cas, la coque thermoformée est mise en forme directement sur les produits à emballer par chauffage d'une feuille de plastique thermoformable et application de celle-ci directement sur les produits.

Le couvercle peut être constitué d'une simple feuille de carton sur laquelle est collée la coque suivant une bordure périphérique présentant une surface plane.

On connaît également dans l'état de la technique des couvercles constitués d'une feuille de matière plastique réalisée par exemple en PVC qui est soudée par thermosoudage ou soudage haute fréquence sur la bordure périphérique de la coque assurant ainsi une fermeture complète de l'emballage.

D'autres emballages encore présentent des couvercles en matière plastique thermoformés qui ont une forme adaptée à un meilleur maintien des produits emballés ou à une meilleure fermeture de l'ensemble coque-couvercle. On notera que dans ce cas, le couvercle et la coque peuvent être formés d'une seule pièce et reliés par une charnière souple.

De tels emballages sont destinés à la présentation de produits pour la vente en rayonnage et présentent donc un dispositif d'accrochage dans leur partie supérieure.

Ces emballages présentent un inconvénient lorsque l'on veut les présenter autrement que par suspension.

En effet, la soudure suivant la bordure périphérique de la coque crée autour de l'emballage fermé, une nervure saillante sur son flanc qui interdit à l'emballage de tenir en position verticale et donc d'être présenté à la vente posé debout sur un présentoir.

La présente invention a donc pour but de fournir un emballage apte à être suspendu sur une tringle mais également apte à être posé debout de manière stable et autonome sur un plan horizontal.

A cet effet, l'invention a pour objet un emballage notamment pour bougies d'allumage de moteur à explosion, ou de préchauffage pour moteur diesel, du type comportant un couvercle et une coque destinée à recevoir les produits à emballer, ladite coque comportant des parois latérales et un fond opposé au couvercle, le couvercle et la coque comportant des rebords périphériques correspondants, destinés à être fixés ensemble l'un sur l'autre, pour fermer l'emballage, formant ainsi une collerette périphérique, caractérisé en ce que ladite coque comprend sur au moins l'une de ses parois latérales au moins une portion en saillie formant pied adaptée pour coopérer avec le bord de la collerette périphérique formant un moyen d'appui complémentaire pour permettre de poser l'emballage en position à peu près verticale, et en ce que le couvercle comporte en outre sur sa face externe une nervure périphérique en saillie de maintien d'un emballage de même forme posé sur celui-ci, cette nervure comportant une interruption de réception du pied d'un autre emballage de même forme posé dessus.

Suivant d'autres caractéristiques :
- une paroi latérale comporte au moins un pan incliné rentrant muni d'un décrochement perpendiculaire au fond de la coque, le pan incliné définissant une partie rentrante correspondante de la coque,
- l'emplacement du fond d'un emballage sur le couvercle d'un autre emballage sur lequel il est destiné à être posé, est délimité d'une part par la nervure périphérique du couvercle et d'autre part, par au moins une nervure supplémentaire ménagée sur le couvercle et destinée à coopérer avec au moins une partie rentrante de la coque,
- la zone de contact du pied, avec une surface d'appui est au voisinage du fond de la coque,
- les produits à emballer sont dans une zone bordée par la paroi de la coque portant le pied améliorant ainsi la stabilité de l'emballage en position debout,
- la coque comporte un évidement dont le fond est en contact avec la zone correspondante du couvercle, un orifice d'accrochage étant ménagé dans ce fond et dans cette zone du couvercle.

Suivant un mode de réalisation :
- le pied s'étend sur une partie intermédiaire de la paroi latérale,

Suivant un autre mode de réalisation :
- une même paroi latérale comporte deux portions en saillie formant pieds,

Les emballages suivant la présente invention étant empilables avec un maintien latéral assurant la stabilité de la pile; ceci permet un réassortiment facile des rayons par mise en place simultanée de plusieurs produits, les emballages pouvant être maintenus sous forme de bloc compact. Cet avantage s'apprécie en particulier lors de la mise en place des emballages sur des tringles de présentation par enfilage à travers le dispositif d'accrochage de chacun d'eux.

L'invention sera mieux comprise et d'autres avantages apparaîtront à la lecture de la description qui va suivre, donnée uniquement à titre d'exemple et faite en se référant aux dessins annexés, sur lesquels :
- la Fig.1 est une vue latérale d'un emballage suivant l'invention présenté debout;
- la Fig.2 est une vue de face du même emballage suivant l'invention avec arrachement partiel du couvercle;
- la Fig.3 est une vue latérale de deux emballages suivant l'invention superposés; et
- la Fig.4 est une vue de derrière d'un autre mode de réalisation d'un emballage suivant l'invention.

L'emballage 1 représenté sur la Fig.1 comprend une coque 2 et un couvercle 3, tous deux en matière plastique, thermoformés. Ils sont par exemple réalisés en polychlorure de vinyle (PVC) ou en polytéréphtalate d'éthylèneglycol (PET). La coque 2 comporte quatre parois latérales et un fond plat, et présente à sa périphérie un rebord 4 à peu près plat.

Le couvercle 3 présente lui aussi à sa périphérie un rebord 5 à peu près plat de même dimension que le rebord périphérique 4 de la coque 2. Le couvercle 3 et la coque 2 sont soudés suivant ces rebords périphériques 4 et 5 par un procédé de thermosoudage ou soudage à haute fréquence ou tout autre moyen de soudure ou collage équivalent.

La coque 2 comporte sur une de ses parois latérales 6, une portion en saillie formant pied 7 venue de matière, pourvue d'une zone 8 de contact saillante avec une surface d'appui S, placée au même niveau que le bord extérieur 9 d'une collerette périphérique 10 résultant de l'assemblage des rebords 4 et 5. La zone de contact 8 de ce pied 7 est au voisinage du fond de la coque 2 et se trouve donc à une distance maximale de la collerette 10 compte tenu de l'épaisseur de l'emballage, pour assurer une stabilité maximum de l'ensemble posé debout.

Dans ce mode de réalisation, le pied 7 s'étend sur une partie intermédiaire de la longueur de la paroi latérale 6 de la coque 2. La paroi latérale 6 portant le pied présente à ses extrémités autour du pied 7, deux pans inclinés 11a, 11b formant un angle d'environ 60° avec le plan du couvercle et s'étendant à partir du fond de la coque 2 vers le rebord périphérique 4.

Au niveau du fond de la coque 2, les pans inclinés 11a, 11b présentent respectivement des décrochements 12a et 12b perpendiculaires au fond de la coque 2.

Le fond de la coque 2 présente deux rangées 13a, 13b, parallèles de logements représentés sur la figure 2 et réparties de part et d'autre du pied 7, venues de matière avec la coque 2 permettant de maintenir par enclenchement élastique les produits à emballer, par exemple ici des bougies d'allumage pour moteur à explosion qui, placées tête-bêche, sont maintenues au niveau de leurs culots filetés et de leurs bornes de connexion. Une de ces bougies est représentée sur la figure 2 en trait mixte.

Sur la paroi latérale de la coque 2 opposée à la paroi portant le pied 7, la coque 2 comprend un évidement 14 dont le fond est en contact avec la zone correspondante du couvercle, un orifice d'accrochage 15 étant ménagé dans ce fond et dans cette zone du couvercle et permettant le passage d'une tringle d'accrochage (non représentée) pour suspendre l'emballage.

Le couvercle 3 présente au voisinage de sa bordure, une nervure périphérique 16 en saillie venue de matière par thermoformage. Des saillies ou nervures supplémentaires 17a et 17b prévues sur la face extérieure du couvercle 3 et de même hauteur que la nervure périphérique 16, la complètent pour définir une zone 18 dont la surface est adaptée pour recevoir le fond de la coque d'un autre emballage de même forme posé à plat dessus.

Comme on peut le voir sur la figure 3, représentant deux emballages couchés de même forme superposés tels que décrits ci-dessus, la nervure périphérique 16 coopère avec les portions proches du fond des parois latérales de la coque 2 pour assurer un maintien latéral de l'emballage placé dessus par emboîtement.

De même, les saillies 17a et 17b coopèrent respectivement avec les décrochements 12a et 12b des pans inclinés 11a, 11b.

On conçoit facilement qu'en fonction de la forme du fond de la coque 2, on pourra adapter la position des saillies 17a et 17b et éventuellement les supprimer ou en ajouter de nouvelles en fonction des besoins.

Comme représenté sur la figure 2 et comme on le comprendra mieux en regard de la figure 3, la nervure périphérique 16 comporte dans sa zone en regard du pied 7, une interruption 19 pour permettre le passage du pied d'un autre emballage de même forme posé dessus.

On remarquera également que les logements de maintien des produits à emballer ont été placés le plus près possible du pied 7 et du bord 9 en regard de celui-ci afin que le centre de gravité de l'ensemble formé de l'emballage et de son contenu soit aussi bas que possible lorsque l'emballage est posé debout sur la zone de contact 8 du pied 7 et le bord 9 formant élément d'appui complémentaire.

Sur la Fig.4, on peut voir un autre mode de réalisation d'un emballage suivant l'invention.

Dans cet exemple, la coque 2 comporte en son milieu, une seule rangée 20 de logements venue de matière avec la coque 2 permettant de maintenir par enclenchement élastique les produits à emballer, en leur milieu.

De chaque côté de cette rangée de logements, sur une paroi latérale de la coque 2, sont ménagées deux portions en saillie formant pieds 21,22.

Ces deux pieds présentent des hauteurs égales et coopèrent avec le bord de la collerette périphérique 10 pour permettre à l'emballage d'être posé en position verticale.

Dans un tel emballage, la nervure périphérique du couvercle présente également une interruption, destinée à recevoir les pieds 21,22 d'un autre emballage de même forme posé dessus.

Suivant un autre mode de réalisation suivant l'invention (non représenté), on peut concevoir un emballage comportant au moins un pied sur plusieurs de ses parois permettant ainsi de poser l'emballage de manière stable dans différentes positions.

## Revendications

1. Emballage notamment pour bougies d'allumage de moteur à explosion, ou de préchauffage pour moteur diesel, du type comportant un couvercle (3) et une coque (2) destinée à recevoir les produits à emballer, ladite coque comportant des parois latérales et un fond opposé au couvercle, le couvercle et la coque comportant des rebords périphériques (4,5) correspondants, destinés à être fixés ensemble l'un sur l'autre, pour fermer l'emballage, formant ainsi une collerette périphérique (10), caractérisé en ce que ladite coque comprend sur au moins l'une de ses parois latérales au moins une portion en saillie formant pied (7) adaptée pour coopérer avec le bord (9) de la collerette périphérique (10) formant un moyen d'appui complémentaire pour permettre de poser l'emballage en position à peu près verticale, et en ce que le couvercle (3) comporte sur sa face externe une nervure périphérique (16) en saillie de maintien d'un emballage de même forme posé sur celui-ci, cette nervure comportant une interruption (19) de réception du pied (7) d'un autre emballage de même forme posé dessus.

2. Emballage selon la revendication 1, caractérisé en ce qu'au moins une paroi latérale comporte au moins un pan incliné (11a, 11b) rentrant muni d'un décrochement (12a,12b) perpendiculaire au fond de la coque, le pan incliné définissant une partie rentrante correspondante de la coque.

3. Emballage selon la revendication 2, caractérisé en ce que l'emplacement du fond d'un emballage sur le couvercle d'un autre emballage sur lequel il est destiné à être posé, est délimité d'une part par la nervure périphérique (16) du couvercle et d'autre part, par au moins une nervure supplémentaire (17a,17b) ménagée sur le couvercle (3) et destinée à coopérer avec au moins une partie rentrante de la coque (2).

4. Emballage selon l'une quelconque des revendications précédentes, caractérisé en ce que les produits à emballer sont dans une zone bordée par la paroi (6) de la coque (2), portant le pied (7), améliorant ainsi la stabilité de l'emballage en position debout.

5. Emballage selon l'une quelconque des revendications précédentes, caractérisé en ce que le pied (7) s'étend sur une partie intermédiaire de la paroi latérale (6).

6. Emballage selon l'une quelconque des revendications 1 à 4, caractérisé en ce qu'une même paroi latérale (6) comporte deux portions en saillie formant pieds.

7. Emballage selon l'une quelconque des revendications précédentes, caractérisé en ce que la zone de contact (8) du pied (7) avec une surface d'appui est au voisinage du fond de la coque (2).

8. Emballage selon l'une quelconque des revendications précédentes, caractérisé en ce que la coque (2) comporte un évidement (14) dont le fond est en contact avec la zone correspondante du couvercle, un orifice d'accrochage (15) étant ménagé dans ce fond et dans cette zone du couvercle.
